# DEMANDE DE BREVET EUROPEEN

(11) **EP 0 864 436 A1**
(43) Date de publication de la demande: **16.09.1998**
(21) Numéro de dépôt: 98490009.2
(22) Date de dépôt: 10.03.1998
(51) Int. Cl.: B41K 1/00, B42D 5/00

(54) **Accessoire pour tampon encreur utilisé avec un bloc-note**

(30) Priorité: 11.03.1997 FR 9703156
(71) Demandeur: Titeux, André, 59870 Marchiennes (FR)
(72) Inventeur: La désignation de l'inventeur n'a pas encore été déposée
(74) Mandataire: Ecrepont, Robert

(57) **Abrégé**

L'invention se rapporte à un accessoire pour tampon encreur utilisé avec un bloc-note comprenant un réceptacle (3) logeant une pile (4) de feuilles, ce tampon encreur (1) comprenant un corps portant :
- sur sa face inférieure, un timbre présentant un graphisme en relief et
- en sa partie supérieure, un organe de préhension permettant d'exercer une force orientée vers le bas pour appliquer le timbre sur une feuille de papier.

Cet accessoire est caractérisé en ce qu'il comprend :
- un manchon (5) logeant au moins partiellement le corps du tampon,
- des moyens de guidage en translation du corps du tampon encreur et
- une patte (9) qui est d'épaisseur réduite pour être glissée entre la face (10) interne du réceptacle et la pile (4) de feuilles.

## Description

L'invention se rapporte à un accessoire pour tampon encreur utilisé avec un bloc-note.

Classiquement, un tampon encreur comprend un corps portant :
- sur sa face inférieure, un timbre présentant un graphisme en relief et,
- en sa partie supérieure, un organe de préhension permettant d'exercer une force orientée vers le bas pour appliquer le timbre sur une feuille de papier.

Le timbre de ces tampons encreurs est généralement protégé par un couvercle permettant notamment de le poser sur le plateau d'un bureau sans le salir.

Pour des raisons de commodité, au lieu d'utiliser un tampon encreur, il est connu d'utiliser des feuilles préalablement imprimées et pourvues de la mention désirée, telle le nom de l'entreprise utilisatrice ou un nom publicitaire ou encore le nom de l'utilisateur et sa fonction.

Cependant, cette impression représente un surcoût non négligeable.

On connaît également des blocs-notes comprenant une pile de feuilles logées dans un réceptacle constitué d'une paroi latérale et d'un fond.

La profondeur de ce réceptacle est de l'ordre de cinq à dix centimètres.

Ces feuilles sont généralement vierges mais, accessoirement, elles peuvent être imprimées et présenter un graphisme ou la mention souhaitée.

Bien qu'il ne soit pas nécessaire que toutes les feuilles soient pourvues d'une impression, il n'est pas concevable, économiquement, de demander à l'imprimeur d'imprimer une feuille sur deux ou trois.

Pour ce type de produit, un tampon encreur portant la mention souhaitée retrouve son intérêt.

Ce tampon encreur doit être à portée de main pour être utilisé à chaque fois que cela est nécessaire.

Cette solution, moins onéreuse, est cependant moins pratique.

Un des résultats que l'invention vise à obtenir est un accessoire pour tampon encreur utilisé avec un bloc-note comprenant un receptacle logeant une pile de feuilles, ce tampon encreur comprenant un corps portant :
- sur sa face inférieure, un timbre présentant un graphisme en relief et,
- en sa partie supérieure, un organe de préhension permettant d'exercer une force orientée vers le bas pour appliquer le timbre sur une feuille de papier,
cet accessoire étant caractérisé en ce qu'il comprend :
- un manchon logeant au moins partiellement le corps du tampon,
- des moyens de guidage en translation du corps du tampon encreur selon l'axe longitudinal du manchon et suivant une course limitée et
- une patte qui, s'étendant sous le bord inférieur du manchon, est d'épaisseur réduite pour être glissée entre la face interne du réceptacle et la pile de feuilles.

L'invention sera bien comprise à l'aide de la description ci- après faites à titre d'exemple non limitatif en regard du dessin qui représente schématiquement :
- figure 1 : une vue de l'accessoire en place sur un bloc-note vu en coupe,
- figures 2 à 4 : des vues de l'accessoire selon l'invention.

En se reportant au dessin, on voit un tampon 1 encreur utilisé avec un bloc-note 2 comprenant un réceptacle 3 logeant une pile 4 de feuilles, ce tampon encreur 1 comprenant un corps portant :
- sur sa face inférieure, un timbre présentant un graphisme en relief et
- en sa partie supérieure, un organe de préhension permettant d'exercer une force orientée vers le bas pour appliquer le timbre sur une feuille de papier.

Selon une caractéristique essentielle de l'invention, l'accessoire comprend :
- un manchon 5 logeant au moins partiellement le corps du tampon,
- des moyens 6 de guidage en translation du corps du tampon encreur selon l'axe 7 longitudinal du manchon et suivant une course limitée suffisante pour que le timbre descende sous le bord 8 inférieur du manchon et
- une patte 9 qui, s'étendant sous le bord inférieur 8 du manchon, est d'épaisseur réduite pour être glissée entre la face 10 interne du réceptacle et la pile 4 de feuilles.

La patte 9 (figure 4) s'étend selon deux plans orthogonaux de manière à créer une cornière qui immobilise l'accessoire dans le plan de la feuille.

La patte 9 permet de maintenir en place le manchon sur le bloc-note et, ce manchon étant simplement posé sur la pile, il descend au fur à mesure que la pile 4 diminue.

L'utilisateur peut, s'il le souhaite, appliquer le timbre sur la feuille supérieure.

Selon une caractéristique de l'invention, la patte 9 est associée au manchon par une articulation 15 permettant notamment de l'escamoter et de pas être gêné par la patte 9 lorsqu'on souhaite se servir du tampon encreur toujours logé dans son manchon sur une feuille posée sur un plateau.

Dans une forme préférée de réalisation, la patte 9 est constituée par une feuille rigide fixée au manchon par une articulation d'axe perpendiculaire à la face externe du manchon.

Dans un autre mode de réalisation (figure 2), la patte 9 est constituée par un fil 12 métallique plié et articulé autour d'un axe 11 et, pour limiter le déplacement angulaire de ce fil 12 métallique plié, le manchon comprend une butée 13.

Les moyens 6 de guidage en translation sont, par exemple, constitués par les faces internes du manchon 5 qui, au jeu de fonctionnement prés, coopèrent avec les faces externes du corps du tampon encreur.

## Revendications

1. Accessoire pour tampon encreur utilisé avec un bloc-note comprenant un réceptacle (3) logeant une pile (4) de feuilles, ce tampon encreur (1) comprenant un corps portant :
- sur sa face inférieure, un timbre présentant un graphisme en relief et
- en sa partie supérieure, un organe de préhension permettant d'exercer une force orientée vers le bas pour appliquer le timbre sur une feuille de papier,
cet accessoire étant **CARACTERISE** en ce qu'il comprend :
- un manchon (5) logeant au moins partiellement le corps du tampon,
- des moyens (6) de guidage en translation du corps du tampon encreur selon l'axe (7) longitudinal du manchon et suivant une course limitée suffisante pour que le timbre descende sous le bord (8) inférieur du manchon et
- une patte (9) qui, s'étendant sous le bord inférieur (8) du manchon, est d'épaisseur réduite pour être glissée entre la face (10) interne du réceptacle et la pile (4) de feuilles.

2. Accessoire selon la revendication 1 **caractérisé** en ce que la patte (9) s'étend selon deux plans orthogonaux de manière à créer une cornière qui immobilise l'accessoire dans le plan de la feuille.

3. Accessoire selon la revendication 1 **caractérisé** en ce que la patte (9) est associée au manchon par une articulation (15) permettant notamment de l'escamoter et de pas être gêné par la patte (9) lorsqu'on souhaite se servir du tampon encreur toujours logé dans son manchon sur une feuille posée sur un plateau.

4. Accessoire selon la revendication 3 **caractérisé** en ce que la patte (9) est constituée par une feuille rigide fixée au manchon par une articulation d'axe perpendiculaire à la face externe du manchon.

5. Accessoire selon la revendication 3 **caractérisé** en ce que la patte (9) est constituée par un fil (12) métallique plié et articulé autour d'un axe (11) et, pour limiter le déplacement angulaire de ce fil (12) métallique plié, le manchon comprend une butée (13).
